# EUROPÄISCHE PATENTSCHRIFT

(11) **EP 1 293 470 B1**
(45) Veröffentlichungstag und Bekanntmachung des Hinweises auf die Patenterteilung: **30.11.2005**
(21) Anmeldenummer: 01122288.2
(22) Anmeldetag: 18.09.2001
(51) Int. Cl.: B66C 23/687, B66F 11/04

(54) **Teleskopausleger für Hubarbeitsbühnen**
Telescopic jib for work platforms
Flèche télescopique pour plate-formes de travail

(43) Veröffentlichungstag der Anmeldung: 19.03.2003
(73) Patentinhaber: Palfinger Europe GmbH, 5101 Bergheim (AT)
(72) Erfinder: Franz-Peter Jennissen, 86316 Friedberg (DE)
(74) Vertreter: Hofinger, Engelbert

(56) Entgegenhaltungen:
- EP-A- 0 968 955
- DE-A- 2 703 539
- DE-A- 4 328 459
- DE-A- 10 030 190
- DE-A- 19 631 547
- DE-A- 19 824 671
- PATENT ABSTRACTS OF JAPAN vol. 1996, no. 05, 31. Mai 1996 (1996-05-31) -& JP 08 012255 A (AICHI CORP:KK), 16. Januar 1996 (1996-01-16)

## Beschreibung

Die vorliegende Erfindung betrifft einen Teleskopausleger für Hubarbeitsbühnen nach dem Oberbegriff des Patentanspruchs 1.

Hubarbeitsbühnen im Sinne der Erfindung umfassen einen meist fahrbaren oder selbstfahrbaren Unterbau, auf dem ein Teleskopausleger befestigt ist, dem Teleskopausleger selbst und einem, an dem Teleskopausleger befestigten Arbeitskorb. Dabei ist der Teleskopausleger so konstruiert, dass mit ihm der Arbeitskorb sowohl in eine große Höhe, als auch in eine seitlich zum fahrbaren Unterbau versetzte Lage beförderbar ist. Je größer die Höhe und je weiter die seitliche Reichweite, desto größere Anforderungen werden an das Material und die Konstruktion des Teleskopauslegers gestellt. Der Teleskopausleger selbst besteht meist aus mehreren Teleskopschüssen, die mittels Ketten, Seilzügen oder einem hydraulischen Verfahren soweit ausfahren werden können, dass die nötige Arbeitshöhe erreicht wird. Als Material zum Fertigen der Teleskopausleger wird zumeist Stahl verwendet. Es gibt jedoch auch Teleskopausleger aus Aluminium.

Aus dem Stand der Technik ist eine Reihe an Konstruktionsprinzipien für Teleskopausleger bekannt. So beschreiben beispielsweise die europäische Patentanmeldung EP 0 668 238 und das Gebrauchsmuster DE 298 13 374 U zwei verschiedene, besonders den Belastungsanforderungen des Teleskopauslegers angepasste Teleskopauslegerprofile von Teleskopschüssen. Dabei muss berücksichtigt werden, dass auf der einen Seite eines Teleskopschusses ein erhöhter Zug wirkt, während auf der anderen Seite des Teleskopschusses erhöhte Druckkräfte wirken. Beide in diesen Schriften beschriebenen Teleskopauslegerprofile sind so konstruiert, dass die starken Zug- bzw. Druckkräfte aufgrund des Teleskopauslegerprofils reduziert werden.

Nachteilig an den bekannten Konstruktionsprinzipien ist jedoch, dass zwar die Druck- und Zugkräfte minimalisiert werden können, dem Teleskopausleger jedoch aufgrund der Schwere des meist verwendeten Materials - Stahl - Höhengrenzen und Grenzen in der seitlichen Reichweite gesetzt sind. Im Fall von Aluminium ist zwar das Gewicht reduziert, allerdings weist dieses Metall auch eine höhere Elastizität auf. Bei großen Höhen kann es deshalb zu einem Nachschwingen des Teleskopauslegers bei Belastungsänderung - dem sogenannten Peitscheneffekt- kommen.

Aus der DE 27 03 539 A1 ist ein Teleskopausleger mit teleskopisch ineinander schiebbaren achteckigen Querschnittsprofilen bekannt, der dem Oberbegriff des unabhängigen Anspruchs 1 entspricht. Ein Auslegerquerschnitt besteht aus einer Kopfplatte und einer Bodenplatte und einem Paar von Seitenflächen, wobei jede Seitenfläche einen mittleren Teil aufweist, der senkrecht zu den genannten Kopf- und Bodenplatten verläuft und oberhalb und unterhalb geneigte Teile aufweist, welche den mittleren Teil mit der genannten Kopfplatte und der Bodenplatte verbinden. Diese Druckschrift zeigt außerdem, dass eine Verstärkung durch vertikale Verstärkerplatten erfolgen kann, die sich zwischen den Kopfplatten und den Bodenplatten erstrecken und parallel zueinander angeordnet sind. Als Material für den Ausleger ist Stahl angegeben.

Aufgabe vorliegender Erfindung ist es, einen Teleskopausleger bereitzustellen, der so konstruiert ist, dass er aus Materialien mit geringem spezifischen Gewicht fertigbar ist, aber keinen Peitscheneffekt aufweist.

Diese Aufgabe wird erfindungsgemäß durch einen Teleskopausleger mit den Merkmalen des Patentanspruchs 1 gelöst.

Vorteilhafte Ausgestaltungen des erfindungsgemäßen Teleskopauslegers sind in den jeweiligen Unteransprüchen beschrieben.

Erfindungsgemäß weist der Teleskopschuss innerhalb des ersten Hohlraumes zwei Stege auf, die parallel zueinander angeordnet sind und mit denen zwei weitere Hohlräume bildbar sind. Innerhalb der neu entstandenen Hohlräume sind weitere Stege angeordnet.

Die in dem Hohlraum des Teleskopschusses zur Stabilisierung angeordneten Stege verringern die Elastizität des Teleskopauslegers. Der bei großen Höhen auftretende Peitscheneffekt wird deshalb wirksam reduziert.

Sind die weiteren Stege nicht parallel zu den schon existierenden hohlraumbildenden Stegen angeordnet, sondern senkrecht dazu, können vorteilhafterweise auch Querkräfte aufgefangen werden, die auf den Teleskopausleger wirken.

Durch die symmetrische Anordnung wird zusätzlich einerseits die Kraft verteilt, andererseits der erste Hohlraum nicht so eingeschränkt, dass kein zweiter oder dritter Teleskopschuss in den ersten Teleskopschuss einschiebbar ist.

Die Stege müssen, wie in einem bevorzugten Ausführungsbeispiel, nicht als durchgängige Längswand gefertigt sein, sondern können auch aus vielen Einzelstegen bestehen. Durch die Ausführung mit derart durchbrochenen Wänden ist eine weitere Gewichtseinsparung möglich.

Besonders vorteilhaft ist ein Ausführungsbeispiel, bei dem die Außenwand des Teleskopschusses zwei Horizontalstege und zwei Vertikalstege umfasst, die ein kastenförmiges Teleskopauslegerprofil bilden. Diese Teleskopauslegerprofilform hat sich als besonders vorteilhaft erwiesen. Dabei können unter anderem auch ein oder mehrere Vertikalstege abgewinkelt sein, um ein Teleskopauslegerprofil bereitzustellen, das optimal für die auf es wirkenden Druckkräfte konstruiert ist.

In einem weiteren Ausführungsbeispiel sind die in dem Hohlraum angeordneten Stege so ausgebildet, dass sie parallel zu den abgewinkelten Vertikalstegen des Teleskopauslegerprofils ausgebildet sind. Sie treffen dort auf den Horizontalsteg, an dem die abgewinkelten Vertikalstege auf den Horizontalsteg treffen.

Vorteilhafterweise können in den Hohlräumen bandförmige Objekte, insbesondere Stromleitungen, Ketten und Seilzüge in besonders geschützter Form geführt werden.

Dies stellt nicht nur einen besonderen Schutz gegen Witterungseinflüsse für Ketten und Seilzüge dar, sondern auch gegenüber dem eingeschobenen nächsten Teleskopschuss. Darüber hinaus wird die Lärmbelästigung von schwingenden Ketten oder Seilen beim Aus- oder Einfahren des Teleskopauslegers für die Bedienperson auf ein Minimum reduziert.

Besonders vorteilhaft ist ein Ausführungsbeispiel des erfindungsgemäßen Teleskopauslegers, bei dem mindestens ein Teleskopschuss aus Faserverbundwerkstoffen, insbesondere Kevlargewebe und/oder Carbonfaser und/oder Gießharz, gefertigt ist. Aufgrund der besonderen Konstruktion des Teleskopschusses ist die Verwendung solcher Materialien möglich. Bei diesen Materialien bestand das Problem, dass sie eine so hohe Elastizität aufweisen, dass der Peitscheneffekt potenziert wurde. Aufgrund der elastizitätsreduzierenden Konstruktion des erfindungsgemäßen Teleskopauslegers ist jedoch der Einsatz solcher Materialien möglich. Dies erlaubt eine größere Arbeitshöhe und Reichweite, da der Ausleger insgesamt leichter ausgebildet ist.

Weitere Einzelheiten, Vorteile und Merkmale ergeben sich aus den folgenden, in den Figuren dargestellten Ausführungsbeispielen.

Es zeigen:
- Figur 1:: eine schematische Darstellung eines ersten Beispiels eines Querschnitts eines Teleskopauslegers;
- Figur 2:: eine schematische Darstellung eines zweiten Beispiels eines Querschnitts eines Teleskopauslegers;
- Figur 3:: eine perspektivische Darstellung mit teilweise durchbrochener Außenwand eines dritten Beispiels eines Teleskopauslegers;
- Figur 4:: eine schematische Darstellung eines Ausführungsbeispiels eines Querschnitts eines erfindungsgemäßen Teleskopauslegers; und
- Figur 5:: eine schematische Darstellung eines weiteren Beispiels eines Querschnitts eines Teleskopauslegers.

Im Folgenden sind gleiche oder gleichartige Elemente mit gleichen Bezugszeichen bezeichnet.

Figur 1 zeigt eine schematische Darstellung eines ersten Ausführungsbeispiels eines Querschnitts des Teleskopauslegers 10. Dabei besteht der Teleskopausleger 10 aus einem ersten Teleskopschuss 20 und einem in einem Hohlraum 200 angeordneten zweiten Teleskopschuss 30. Der Querschnitt zeigt ein kastenförmiges Auslegerprofil mit jeweils zwei Horizontalstegen 22, 24, 32 und 34, sowie jeweils zwei Vertikalstegen 26, 28, 36 und 38. Beide Vertikalstege 26 und 28 weisen schräg abgekantete Enden auf, bezeichnet mit 26a und 28a. Die Vertikalstege 36 und 38 weisen ebenfalls zwei vertikal abgekantete Ecken 36a und 38a auf. Zusätzlich ist der Hohlraum 200 mittels zweier weiterer parallel zu den Vertikalstegen 26 und 28 ausgerichteten weiteren Stegen 27 und 29 so unterteilt, dass zwei weitere Hohlräume 202 und 204 gebildet werden. Auch der zweite Teleskopschuss 30 weist zwei weitere Vertikalstege 37 und 39 auf, die jeweils parallel zu den Vertikalstegen 36 und 38 angeordnet sind. Sie unterteilen den Hohlraum 300 ebenfalls in zwei weitere Hohlräume 302 und 304. In den Hohlraum 300 kann ein weitere Teleskopschuss eingeschoben werden. Im Betrieb ist der Teleskopausleger so orientiert, daß die Vertikalstege vertikal, die Horizontalstege horizontal ausgerichtet sind.

Figur 2 zeigt ein zweites Ausführungsbeispiel des Teleskopauslegers 10. Dieses weist drei Teleskopschüsse 20, 30 und 40 auf. Dabei ist der Teleskopschuss 30 in den Hohlraum 200 des Teleskopschusses 20, und der Teleskopschuss 40 in den Hohlraum 300 des Teleskopschusses 30 eingeschoben und der Teleskopschuss 40 weist einen weiteren Hohlraum 400 auf. Der Querschnitt der Teleskopschüsse 20, 30 und 40 ist kastenförmig mit jeweils zwei Horizontalstegen 22, 24, 32, 34, 42 und 44 und jeweils zwei Vertikalstegen 26, 28, 36, 38, 46 und 48. Parallel zu den Vertikalstegen 26, 28, 36 und 38 sind wiederum zwei zusätzliche Stege 27, 29, 37 und 39 angeordnet. Im Gegensatz zu den Teleskopschüssen 20 und 30 weist jedoch der innerste Teleskopschuss 40 keine zwei, sondern einen im Hohlraum 400 zentriert angeordneten zusätzlichen Steg 47 auf.

Figur 3 zeigt eine perspektivische Darstellung des Teleskopauslegers, wobei ein Stück der Außenwand aufgebrochen ist, um das Innenleben zu verdeutlichen. In diesem Ausführungsbeispiel bestehen die zusätzlichen Stege 27 und 29 nicht aus einer durchgehenden Wand, sondern aus einzelnen Wandelementen. In den Hohlraum 200 ist, wie in Figur 1 oder in Figur 2 gezeigt, ein weiterer Teleskopschuss einschiebbar, der eine gleiche Konstruktionsweise, wie in diesem Ausführungsbeispiel gezeigt, aufweisen kann.

Figur 4 zeigt ein Ausführungsbeispiel eines Querschnitts eines erfindungsgemäßen Teleskopauslegers. Dabei sind zusätzlich zu den in Figur 1, Figur 2 oder Figur 3 beschriebenen Elementen in den Hohlräumen 202 und 204, sowie 302 und 304 jeweils zwei zusätzliche Horizontalstege 23, 25, 33 und 35 eingebaut. Diese reduzieren auch Querkräfte, die auf den Teleskopausleger 10 wirken. Außerdem weist in Figur 4 jeder Teleskopschuss vier Kettenzüge 501 bis 504 und 505 bis 508 auf. Diese Kettenzüge sind in den Hohlräumen 201, 202, 203 und 204, sowie 301, 302, 303 und 304, die durch die Vertikalstege 27, 29, 37 und 39, sowie die zusätzlichen Horizontalstege 23, 25, 33 und 35 entstanden sind, geführt. Die Kettenzüge 501 bis 508 sind durch die Lage innerhalb der Hohlräume 201 bis 204 sowie 301 bis 304 zusätzlich vor Witterungseinflüssen geschützt.

Bei dem in Figur 5 dargestellten Ausführungsbeispiel eines Querschnitts eines Teleskopauslegers sind die Stege 501, 502, 503 und 504 an das statische Belastungsbild der Teleskopschüsse angepaßt, wodurch sich - bei Betrachtung des Querschnitts - von der Mitte nach außen zunehmende Wanddicken ergeben. Vorliegend ist deshalb die Wandstärke S₁ kleiner S₂.

Neben den dargestellten Ausführungsformen für Teleskopausleger ist die Idee, die der Erfindung zugrundeliegt, wie für den Fachmann offensichtlich, auch bei anderen Querschnitten realisierbar, beispielsweise kreisrund, elliptisch, dreieckig und sechseckig. Die Stabilisierungsstege sind jeweils so darin anzuordnen, daß zumindest dem Peitscheneffekt entgegengewirkt wird.

## Patentansprüche

1. Teleskopausleger (10) für Hubarbeitsbühnen mit mindestens einem ersten und einem zweiten Teleskopschuss (20; 30), die jeweils im Querschnitt ein Teleskopauslegerprofil mit einem darin angeordneten ersten Hohlraum (200; 300)) aufweisen, wobei der ersten Teleskopschuss (20) so ausgebildet ist, dass sein Innenmaß größer ist als das Außenmaß des zweiten Teleskopschusses (30) und der zweite Teleskopschuss (30) in den ersten Teleskopschuss (20) einschiebbar ist, und wobei zumindest ein Teleskopschuss (20; 30) innerhalb des ersten Hohlraums (200; 300) zwei Stege (27, 29; 37; 39) aufweist, die parallel zueinander angeordnet sind und mit denen zwei weitere Hohlräume (202, 204; 302, 304) bildbar sind,
**dadurch gekennzeichnet, dass**
zumindest ein Teleskopschuss (20; 30) innerhalb der mindestens zwei weiteren Hohlräume (202, 204; 302, 304) mindestens einen weiteren Steg (23; 25; 33; 35) aufweist.

2. Teleskopausleger (10) nach Anspruch 1,
**dadurch gekennzeichnet, dass**
der mindestens eine Steg (27; 29; 37; 39) als durchgehende oder nicht durchgehende Wand entlang der Längsachse des Teleskopschusses (20; 30) ausgebildet ist.

3. Teleskopausleger (10) nach Anspruch 1 oder 2
**dadurch gekennzeichnet, dass**
zumindest ein Teleskopschuss (20; 30) zwei Horizontalstege (22; 24; 32; 34) und zwei Vertikalstege (26; 28; 36; 38) umfasst, die so zusammenwirken, dass ein kastenförmiges Teleskopauslegerprofil bildbar ist.

4. Teleskopausleger (10) nach Anspruch 3,
**dadurch gekennzeichnet, dass**
mindestens ein Vertikalsteg (26a; 28a; 36a; 38a) abgewinkelt ist.

5. Teleskopausleger (10) nach Anspruch 4,
**dadurch gekennzeichnet, dass**
der mindestens eine im ersten Hohlraum (200) angeordnete weitere Steg (27; 29; 37; 39) so angeordnet ist, dass er parallel zu dem mindestens einen abgewinkelten Vertikalsteg (26a; 28a; 36a; 38a) einen dritten Vertikalsteg (27, 29) bildet, der an der Stelle, an der das abgewinkelte Ende des mindestens einen abgewinkelten Vertikalstegs (26a; 28a; 36a; 38a) mit dem Horizontalsteg (24; 34) zusammenwirkt, ebenfalls mit dem Horizontalsteg (24; 34) in Wirkverbindung tritt.

6. Teleskopausleger (10) nach einem der vorhergehenden Ansprüche,
**dadurch gekennzeichnet, dass**
die Teleskopschüsse (20; 30) über einen oder mehrere bandförmige Objekte, insbesondere über Stromleitungen, Ketten- und Seilzüge (501-508), miteinander verbunden sind, wobei die bandförmigen Objekte in dem mindestens einen weiteren Hohlraum (202; 204; 302; 304) angeordnet sind.

7. Teleskopausleger (10) nach einem der vorhergehenden Ansprüche,
**dadurch gekennzeichnet, dass**
das kastenförmige Teleskopauslegerprofil mindestens eine abgerundete Ecke aufweist.

8. Teleskopausleger (10) nach einem der vorhergehenden Ansprüche,
**dadurch gekennzeichnet, dass**
der mindestens eine Teleskopschuss (20; 30) aus Faserverbundwerkstoff, insbesondere Kevlargewebe und/oder Carbonfasern und/oder Gießharz, gefertigt ist.

9. Teleskopausleger (10) nach einem der vorhergehenden Ansprüche,
**dadurch gekennzeichnet, dass**
mindestens ein Steg (501; 502; 503; 504) eines Teleskopschusses in seiner Wanddickendimensionierung an das statische Belastungsprofil des Teleskopschusses angepasst ist, wobei bei Betrachtung des Querschnitts des Teleskopschusses insbesondere die Wanddicke des mindestens einen Stegs vom Inneren des Teleskopschusses nach außen zunimmt.

10. Fahrbare Hubarbeitsbühne mit einem Teleskopausleger (10) nach einem der vorhergehenden Ansprüche.

## Claims

1. A telescopic jib (10) for lifting working platforms comprising at least a first and a second telescopic section (20; 30) which in cross-section are each of a telescopic jib profile with a first cavity (200; 300) disposed therein, wherein the first telescopic section (20) is of such a configuration that its inside dimension is larger than the outside dimension or the second telescopic section (30) and the second telescopic section (30) can be pushed into the first telescopic section (20), and wherein at least one telescopic section (20; 30) within the first, cavity (200; 300) has two limbs (27, 29; 37; 39) which are arranged parallel to each other and with which two further cavities (202, 204; 302, 304) can be formed,
**characterised in that**
at least one telescopic section (20; 30) within the at least two further cavities (202, 204; 301, 304) has at least one further limb (23; 25; 33; 35).

2. A telescopic jib (10) according to claim 1 **characterised in that** the at least one limb (27; 29; 37; 39) is in the form of a continuous or non-continuous wall along the longitudinal axis of the telescopic section (20; 30).

3. A telescopic jib (10) according to claim 1 or claim 2 **characterised in that** at least one telescopic section (20; 30) includes two horizontal limbs (22; 24; 32; 34) and two vertical limbs (26; 28; 36; 38) which co-operate in such a way that a box-shaped telescopic jib profile can be formed.

4. A telescopic jib (10) according to claim 3 **characterised in that** at least one vertical limb (26a; 28a; 36a; 38a) is angled.

5. A telescopic jib (10) according to claim 4 **characterised in that** the at least one further limb (27; 29; 37; 39) arranged in the first cavity (200) is so arranged that in parallel relationship with the at least one angled vertical limb (26a: 28a; 36a; 38a) it forms a third vertical limb (27, 29) which is also operatively connected to the horizontal limb (24; 34) at the location at which the angled end of the at least one angled vertical limb (26a; 28a; 36a; 38a) co-operates with the horizontal limb (24; 34).

6. A telescopic jib (10) according to one of the preceding claims **characterised in that** the telescopic sections (20; 30) are connected together by way of one or more band-form objects, in particular by way of power lines, chain and cable tackles (501-508), wherein the band-form objects are arranged in the at least one further cavity (202; 204; 302; 304).

7. A telescopic jib (10) according to one of the preceding claims **characterised in that** the box-shaped telescopic jib profile has at least one rounded corner.

8. A telescopic jib (10) according to one of the preceding claims **characterised in that** the at least one telescopic section (20; 30) is made from fibre composite material, in particular Kcvlar weave and/or carbon fibres and/or casting resin.

9. A telescopic jib (10) according to one of the preceding claims **characterised in that** at least one limb (501; 502, 503; 504) of a telescopic section is adapted in its wall thickness dimensioning to the static loading profile of the telescopic section, wherein when considering the cross-section of the telescopic section in particular the wall thickness of the at least one limb increases from the interior of the telescopic section outwardly.

10. A mobile lifting working platform having a telescopic jib (10) according to one of the preceding claims.

## Revendications

1. Flèche télescopique (10) pour plates-formes de travail comprenant au moins un premier élément et un second élément télescopiques (20 ; 30), qui présentent respectivement en section un profil de flèche télescopique avec une première cavité (200 ; 300) disposée à l'intérieur, le premier élément télescopique (20) étant conçu de telle sorte que sa cote intérieure est supérieure à la cote extérieure du second élément télescopique (30) et le second élément télescopique (30) peut être introduit dans le premier élément télescopique (20), et au moins un élément télescopique (20 ; 30) présentant à l'intérieur de la première cavité (200 ; 300) deux nervures (27, 29 ; 37 ; 39) qui sont disposées parallèlement entre elles et avec lesquelles deux autres cavités (202, 204 ; 302, 304) peuvent être formées,
**caractérisée en ce que**,
au moins un élément télescopique (20 ; 30) présente à l'intérieur des au moins deux autres cavités (202, 204 ; 302, 304) au moins une autre nervure (23 ; 25 ; 33 ; 35).

2. Flèche télescopique (10) selon la revendication 1,
**caractérisée en ce que**
la au moins une nervure (27 ; 29 ; 37 ; 39) est réalisée sous la forme de paroi continue ou non continue le long de l'axe longitudinal de l'élément télescopique (20 ; 30).

3. Flèche télescopique (10) selon la revendication 1 ou 2,
**caractérisée en ce que**
au moins un élément télescopique (20 ; 30) comprend deux nervures horizontales (22 ; 24 ; 32 ; 34) et deux nervures verticales (26 ; 28 ; 36 ; 38) qui coopèrent de telle sorte qu'un profil de flèche télescopique en forme de caisse peut être formé.

4. Flèche télescopique (10) selon la revendication 3,
**caractérisée en ce que**
au moins une nervure verticale (26a ; 28a ; 36a ; 38a) est coudée.

5. Flèche télescopique (10) selon la revendication 4,
**caractérisée en ce que**
la au moins une autre nervure (27 ; 29 ; 37 ; 39), disposée dans la première cavité (200) est disposée de telle sorte qu'elle forme parallèlement à la au moins une nervure verticale (26a ; 28a ; 36a ; 38a) coudée une troisième nervure verticale (27, 29) qui entre en liaison active également avec la nervure horizontale (24 ; 34) à l'endroit où l'extrémité coudée de la au moins une nervure verticale (26a ; 28a ; 36a ; 38a) coudée coopère avec la nervure horizontale (24 ; 34).

6. Flèche télescopique (10) selon au moins l'une quelconque des revendications précédantes,
**caractérisée en ce que**
les éléments télescopiques (20 ; 30) sont reliés entre eux au moyen d'un ou de plusieurs objets en forme de bande, en particulier de lignes électriques, de commandes à chaîne et de commandes à câble (501-508), les objets en forme de bande étant disposés dans la au moins une autre cavité (202 ; 204 ; 302 ; 304).

7. Flèche télescopique (10) selon l'une quelconque des revendications précédentes,
**caractérisée en ce que**
le profil de flèche télescopique en forme de caisse présente au moins un angle arrondi.

8. Flèche télescopique (10) selon l'une quelconque des revendications précédentes,
**caractérisée en ce que**
le au moins un élément télescopique (20 ; 30) est fabriqué à base de matériau renforcé par des fibres, en particulier du tissu Kevlar et/ou des fibres de carbone et/ou de la résine de coulée.

9. Flèche télescopique (10) selon l'une quelconque des revendications précédentes,
**caractérisée en ce que**
au moins une nervure (501 ; 502 ; 503 ; 504) d'un élément télescopique est adaptée dans son dimensionnement d'épaisseur de paroi au profil de charge statique de l'élément télescopique, en particulier l'épaisseur de paroi de la au moins une nervure augmentant de l'intérieur de l'élément télescopique vers l'extérieur si l'un considère la section de l'élément télescopique.

10. Plate-forme roulante avec une flèche télescopique (10) selon l'une quelconque des revendications précédentes.
